# EUROPÄISCHE PATENTSCHRIFT

(11) **EP 4 181 734 B1**
(45) Veröffentlichungstag und Bekanntmachung des Hinweises auf die Patenterteilung: **28.05.2025**
(21) Anmeldenummer: 21740032.4
(22) Anmeldetag: 06.07.2021
(51) Int. Cl.: A47B 88/90

(54) **ADAPTEREINHEIT ZUR VERBINDUNG EINES SCHUBKASTENBODENS MIT EINER SEITENZARGE EINES SCHUBKASTENS, SEITENZARGE UND SCHUBKASTEN**
ADAPTER UNIT FOR CONNECTING A DRAWER BASE TO A SIDE FRAME OF A DRAWER, SIDE FRAME AND DRAWER
UNITÉ ADAPTATEUR POUR RELIER UNE BASE DE TIROIR À UN CADRE LATÉRAL D'UN TIROIR, CADRE LATÉRAL ET TIROIR

(30) Priorität: 28.07.2020 DE 102020119901
(43) Veröffentlichungstag der Anmeldung: 24.05.2023
(73) Patentinhaber: Paul Hettich GmbH & Co. KG, 32278 Kirchlengern (DE)
(72) Erfinder: MEYER, Bernd, 32469 Petershagen (DE); KÖNIG, Sebastian, 32257 Bünde (DE)
(74) Vertreter: Dantz, Jan Henning
(86) Internationale Anmeldenummer: PCT/EP2021/068685
(87) Internationale Veröffentlichungsnummer: WO 2022/022953

(56) Entgegenhaltungen:
- DE-A1- 102012 106 406
- DE-A1- 102017 121 597
- DE-A1- 2 424 145
- DE-U1- 20 007 411
- DE-U1- 202009 005 203
- US-A- 5 992 958
- US-A- 6 095 627

## Beschreibung

Die vorliegende Erfindung betrifft eine Adaptereinheit zur Verbindung eines Schubkastenbodens mit einer Seitenzarge eines Schubkastens gemäß dem Oberbegriff des Anspruchs 1. Die Erfindung betrifft des Weiteren eine Seitenzarge für einen Schubkasten sowie einen Schubkasten.

Zur Fixierung von Schubkastenböden an Seitenzargen von Schubkästen sind an einer Seitenzarge befestigbare Adapter bekannt, an denen Krallen mit Zähnen angeformt sind, die aus einer am Adapter angeformten Auflage aus der Auflagefläche für den Schubkastenboden hervorstehen, so dass beim Einlegen des Schubkastenbodens auf den Adapter der Zahn bzw. die Zähne in der Unterseite des Schubkastenbodens verkrallt werden und dadurch der Schubkastenboden positionssicher gehalten ist.

Eine solche Adaptereinheit ist beispielsweise aus der DE 10 2012 107 572 A1 bekannt.

Bei dieser Adaptereinheit ist der Adapter aus einem Metallblech gefertigt, aus dem die Krallen in einfacher Weise herausbiegbar sind.

Besteht ein solcher Adapter nicht aus einem Metallblech, besteht die Schwierigkeit, eine solche Kralle in geeigneter Weise am Adapter zu befestigen.

Weitere gattungsgemäße Adaptereinheiten sind auch aus der DE 10 2012106 406 A1 und der DE 10 2017 121597 A1 bekannt.

Aufgabe der vorliegenden Erfindung ist es daher, eine Adaptereinheit zu schaffen, mit der eine Kralle zur Fixierung des Schubkastenbodens in einfacher Weise am Adapter befestigbar ist.

Diese Aufgabe wird durch eine Adaptereinheit mit den Merkmalen des Anspruchs 1, durch eine Seitenzarge mit den Merkmalen des Anspruchs 6 sowie durch einen Schubkasten mit den Merkmalen des Anspruchs 7 gelöst.

Die erfindungsgemäße Adaptereinheit zur Verbindung eines Schubkastenbodens mit einer Seitenzarge eines Schubkastens weist einen Adapter mit einem Formteil zur Anbindung an eine Zargenwand der Seitenzarge auf, von dem sich winklig, insbesondere rechtwinklig, eine Auflage mit einer Auflageebene zur Auflage des Schubkastenbodens erstreckt.

Die Adaptereinheit weist erfindungsgemäß des Weiteren wenigstens eine in der Auflage angeordnete Kralle mit wenigstens einem in den Schubkastenboden eindrückbaren Zahn auf.

Die Kralle ist als an der Auflage montierbare Blechkralle ausgebildet, wobei die Auflage erfindungsgemäß einen Aufnahmeraum zur Aufnahme der Blechkralle aufweist, in dem die Blechkralle werkzeuglos montierbar ist.

Die Auflage ist erfindungsgemäß quaderförmig ausgebildet, wobei in der die Auflageebene bildenden Seite der Auflage wenigstens eine Öffnung vorgesehen ist, aus der im montierten Zustand der Blechkralle der wenigstens eine Zahn vorsteht.

Die Blechkralle weist erfindungsgemäß einen Arretierbereich auf, von dem sich ein Biegebereich erstreckt, an dem der wenigstens eine Zahn angeformt ist, wobei der Arretierbereich der Blechkralle flächig ausgebildet ist, mit wenigstens einem aus der Fläche vorstehenden Rastelement, das mit einem dazu passenden Rastelement der Auflage verrastbar ist.

Mit einer solchen Adaptereinheit ist in einfacher Weise eine Blechkralle an der Auflage eines Adapters werkzeuglos montierbar.

Eine solche quaderförmige Auflage bietet unterschiedliche Möglichkeiten zur Arretierung der Blechkralle in äußerst einfacher Weise.

Durch den Arretierbereich, von dem sich ein Biegebereich erstreckt, an dem der wenigstens eine Zahn angeformt ist, ist eine Funktionstrennung von Arretierung und Verkrallung ermöglicht, so dass die Blechkralle zunächst an oder in der Auflage arretiert werden kann und anschließend der wenigstens eine Zahn in die gewünschte Richtung gebogen werden kann.

Vorteilhafte Ausführungsvarianten der Erfindung sind Gegenstand der Unteransprüche.

Gemäß einer vorteilhaften Weiterbildung ist die Öffnung, aus der der wenigstens eine Zahn vorsteht, bevorzugt fensterartig oder schlitzförmig ausgebildet.

Das Rastelement ist dabei gemäß einer bevorzugten Weiterbildung als aus der Ebene des Arretierbereiches winklig abstehende Rastnase ausgebildet, die im verrasteten Zustand in ein als Rastausnehmung ausgebildetes Rastelement der Auflage vorsteht.

Das als Rastausnehmung ausgebildete Rastelement ist gemäß einer bevorzugten Weiterbildung in einer zur Auflageebene senkrechten Wand der Auflage ausgebildet.

**In** einer alternativen Ausführungsvariante ist das als Rastausnehmung ausgebildete Rastelement in einem zur Auflageebene parallel versetzten Wandabschnitt der Auflage ausgebildet, auf dem der Arretierbereich der Blechkralle aufliegt.

Dies ermöglicht ein einfaches Auflegen und anschließendes Eindrücken der Blechkralle in den dazu vorgesehenen Aufnahmeraum der Auflage.

Die erfindungsgemäße Seitenzarge für einen Schubkasten mit einer Adaptereinheit zur Verbindung eines Schubkastenbodens mit einer Zargenwand der Seitenzarge zeichnet sich durch eine wie oben beschriebene Adaptereinheit aus.

Der erfindungsgemäße Schubkasten zeichnet sich durch mindestens eine wie oben beschriebene Seitenzarge aus.

Nachfolgend werden bevorzugte Ausführungsbeispiele der Erfindung anhand der beiliegenden Zeichnungen näher erläutert. Es zeigen:
- Figur 1: eine isometrische Darstellung einer Ausführungsvariante einer erfindungsgemäßen Seitenzarge mit an einer Zargenwand festgelegten Adaptern und in diesen montierten Blechkrallen,
- Figur 2: eine Ausschnittsvergrößerung eines in Fig. 1 mit II bezeichneten Ausschnitts zur Darstellung der aus der Auflage vorstehenden Zähne der Blechkralle,
- Figur 3: eine weitere isometrische Darstellung der in Fig. 1 gezeigten Seitenzarge aus einer anderen Perspektive,
- Figur 4: eine Ausschnittsvergrößerung eines in Fig. 3 mit **IV** bezeichneten Bereiches zur Darstellung eines Aufnahmeraums der Auflage, in den die Blechkralle einsetzbar ist,
- Figur 5: eine isometrische Darstellung einer Ausführungsvariante eines Adapters mit Formteil zur Anbringung an einer Zargenwand und Auflage mit Aufnahmeraum vor dem Einsetzen einer Ausführungsvariante der Blechkralle,
- Figur 6: eine der Fig. 5 entsprechende isometrische Darstellung mit im Aufnahmeraum der Auflage aufgenommener Blechkralle,
- Figur 7: eine Ansicht in Einführrichtung Z auf einen Aufnahmeraum mit eingesetzter Blechkralle,
- Figur 8: eine Schnittansicht durch die Auflage gemäß Fig. 7 entlang einer mit VIII bezeichneten Schnittebene,
- Figuren 9-11: isometrische Darstellungen einer alternativen Ausführungsvariante einer Auflage mit darin einsetzbarer alternativer Ausführungsvariante einer Blechkralle,
- Figuren 12-14: den Fig. 9-11 entsprechende isometrische Ansichten einer weiteren Ausführungsvariante einer Auflage einer Adaptereinheit mit an dieser arretierbaren alternativen Ausführungsvariante einer Blechkralle und
- Figur 15: eine perspektivische Darstellung einer Ausführungsvariante eines erfindungsgemäßen Schubkastens.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Adapter, Seitenzarge, Auflage, Auflageebene, Blechkralle und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Figuren 1 und 3 ist mit dem Bezugszeichen 1 insgesamt eine Ausführungsvariante einer erfindungsgemäßen Seitenzarge eines beispielhaft in Figur 15 dargestellten Schubkastens 10 bezeichnet, an der eine Adaptereinheit befestigt ist, die der Verbindung mit einem Schubkastenboden 11 dient.

Der Schubkasten 10 weist dabei zwei solcher Seitenzargen 1 auf, an deren Adaptereinheiten der Schubkastenboden 11 festgelegt ist. An der Frontseite des Schubkastens 10 ist eine Frontblende 12 angeordnet.

Die Adaptereinheit weist einen Adapter 5 mit einem Formteil 6 zur Anbindung an eine Zargenwand 2 der Seitenzarge 1 auf.

Die Seitenzarge 1 besteht bei der hier gezeigten Ausführungsvariante bevorzugt aus einem Kern 21, der durch eine glattflächige Innenwand 22 die dem Schubkasteninnenraum zugewandt ist, sowie einer Außenwand 23, die dem Schubkasteninnenraum abgewandt, verdeckt ist.

Die Außenwand 23 der Seitenzarge 1 umgreift dabei das Formteil 6 des Adapters 5, so dass dieses dadurch zusätzlich formschlüssig an der Seitenzarge 1 gehalten ist.

An einem in Längsrichtung der Zargenwand 2 betrachtet vorderen Ende ist an einem nicht näher beschriebenen Adapterstück eine Laufschienenanbindung 3 befestigt, die dem Eingriff mit einer Schienenführung des Schubkastens 10 dient.

An das parallel zur Zargenwand 2 ausgerichtete flächige Formteil 6 des Adapters 5 schließt sich eine Auflage 7 mit einer Auflageebene 71 an, die der Auflage eines Schubkastenbodens 11 dient.

Aus dieser Auflageebene 71 stehen Zähne 41 einer Blechkralle 4 vor, die an der Auflage 7 montiert ist.

Die Auflage 7 weist dazu einen Aufnahmeraum 73 auf, wie er beispielhaft in Figur 4 dargestellt ist, der der Aufnahme der Blechkralle 4 dient und in dem die Blechkralle 4 werkzeuglos montierbar ist.

Wie weiter in den Figuren 1 bis 4 dargestellt ist, ist die Auflage 7 quaderförmig ausgebildet.

Dabei ist in der die Auflageebene 71 bildenden Seite der Auflage 7 wenigstens eine Öffnung 72 vorgesehen, aus der im montierten Zustand der Blechkralle 4 wenigstens ein Zahn 41 der Blechkralle 4 vorsteht.

Nachfolgend werden unterschiedliche Ausführungsvarianten einer Blechkralle 4, 8, 9 anhand der Figuren 5 bis 14 beschrieben, die in dazu entsprechend ausgeformten Aufnahmeräumen 73 unterschiedlich ausgebildeter Auflagen 7 eingesetzt sind.

Allen unterschiedlichen Ausführungsvarianten von Blechkrallen 4, 8, 9 gemeinsam ist, dass diese einen Arretierbereich 42, 82, 92 aufweisen, von dem sich ein Biegebereich 43, 83, 93 erstreckt, an dem der wenigstens eine Zahn 41, 81, 91, in den vorliegenden Ausführungsbeispielen jeweils zwei Zähne 41, 81, 91 angeformt ist bzw. sind.

Die Arretierbereiche 42, 82, 92 der Blechkrallen 4, 8, 9 sind erfindungsgemäß flächig ausgebildet, mit wenigstens einem aus der Fläche vorstehenden Rastelement 45, 85, 95, das mit einem dazu passenden Rastelement 78, 79 der Auflage 7 verrastbar ist.

Bei der in den Figuren 5 bis 8 gezeigten ersten bevorzugten Ausführungsvariante ist der Arretierbereich 42 der Blechkralle 4 im Wesentlichen rechteckförmig ausgebildet, mit einer senkrecht zu einer Einführrichtung Z in Richtung der Längserstreckung X größeren Breite als der Breite des Biegebereiches 43, von dem die Zähne 41 abstehen.

Entsprechend ist in der Auflage 7 ein nutartiger Aufnahmeraum 73 durch Anlagestege 74 und Führungsstege 76 sowie eine dem Schubkasteninneren zugewandte Vorderwand der Auflage 7 vorgesehen, in die die Blechkralle 4 von einer der Auflageebene 71 abgewandten Unterseite der Auflage 7 einschiebbar ist.

Zur Arretierung der Blechkralle 4 ist im gezeigten Ausführungsbeispiel zentral am Arretierbereich 42 ein Rastelement 45 vorgesehen, das hier als winklig abstehende Rastnase ausgebildet ist, die im verrasteten Zustand in ein als Rastausnehmung ausgebildetes Rastelement 79 vorsteht. Dieses als Rastausnehmung ausgebildete Rastelement 79 ist entsprechend des Rastelements 45 schlitzförmig ausgestaltet.

In Figur 5 sind auch die Gleitflächen 44 im Arretierbereich 42 zu erkennen, die die Montage der Blechkralle 4 erleichtern.

Von einer im montierten Zustand der Auflageebene 71 nahen Kante des Arretierbereichs 42 erstreckt sich der Biegebereich 43 bogenförmig und kann nach dem Einsetzen der Blechkralle 4 in den Aufnahmeraum 73 der Auflage 7, sofern nötig, beispielsweise mit einem Finger oder einem Werkzeug noch weiter von unten in die Öffnung 72 in der Auflageebene 71 gedrückt werden.

Der Anlagesteg 74, ein Stützsteg 75 und der Führungssteg 76 dienen dabei, wie in Figur 6 beispielhaft gezeigt ist, auch der Stabilisierung der quaderförmigen Auflage 7.

Bei der in den Figuren 9 bis 11 gezeigten Ausführungsvariante einer Blechkralle 8 ist die Blechkralle 8 klammerartig oder u-förmig ausgebildet, wobei an einem der Schenkel des Us die beiden Zähne 81 angeformt sind, die durch die Öffnung 72 in der Auflageebene 71 der Auflage 7 im montierten Zustand vorstehen.

Auch diese Blechkralle 8 wird von der der Auflageebene 71 abgewandten Unterseite in den Aufnahmeraum 73 der Auflage 7 eingesetzt.

Der Biegebereich 83 (Mittelsteg des Us) liegt im montierten Zustand auf einem hier aus der Unterseite der Auflageebene 71 vorstehenden Anlagesteg 74 auf, der zum Biegebereich 83 der Blechkralle 8 derart schräg abfallend ausgebildet ist, dass die Zähne 81 nach dem Einschieben der Blechkralle 8 in den Aufnahmeraum 73 weiter durch die Öffnung 72 vorgebogen werden können, so dass die Zähne 81 weiter aus der Auflageebene 71 der Auflage 7 vorstehen.

Auf dem den Zähnen 81 gegenüberliegenden Schenkel, der den Arretierbereich 82 der Blechkralle 8 bildet, ist wenigstens ein zungenförmiges Rastelement 85 angeformt, das im montierten Zustand in eine in Figur 10 gezeigte, ebenfalls als schlitzförmige Rastausnehmung ausgebildetes Rastelement 79 vorsteht und beim Eindrücken der Blechkralle 8 in den Aufnahmeraum 73 in diese Rastausnehmung vorspringt.

Bei der in den Figuren 12 bis 14 gezeigten Ausführungsvariante ist der Aufnahmeraum 73 zur Aufnahme der Blechkralle 9 als aus der Auflageebene 71 zu dieser parallel versetzter Wandabschnitt 77 mit einer mittig vorgesehenen Öffnung 72 ausgebildet, auf den die Blechkralle 9 von oben aufgelegt wird.

Die parallele Versetzung entspricht dabei der Materialdicke der Blechkralle 9, so dass eine Oberseite des Arretierbereichs 92 der Blechkralle 9 bündig mit der Auflageebene 71 der Auflage 7 ist.

Der Arretierbereich 92 dieser Blechkralle 9 ist hier rahmenförmig ausgebildet.

An gegenüberliegenden Schmalseiten dieses Arretierbereichs 92 sind auch hier als aus der Ebene des Arretierbereiches 92 winklig nach unten vorstehende Rastnasen als Rastelemente 95 ausgebildet, die im verrasteten Zustand in auch hier als schlitzförmige Rastausnehmungen ausgebildete Rastelemente 78 einrastbar sind.

Innerhalb des rahmenförmigen Arretierbereichs 92 erstrecken sich die Biegebereiche 93, an deren Enden die Zähne 91 angeformt sind.

Die Biegebereiche 93 sind hier im Wesentlichen bogenförmig geformt, wobei sich die Biegebereiche 93 vom rahmenförmigen Arretierbereich 92 her zunächst in die Öffnung 72 in der Auflageebene 71 der Auflage 7 eintauchen und die an den freien Enden der Biegebereiche 93 angeformten Zähne 91 nach oben aus der Auflageebene 71 vorstehen.

Auch diese Ausführungsvariante ermöglicht eine einfache werkzeuglose Montage der Blechkralle 9 an der Auflage 7 des Adapters 5.

Bei sämtlichen der Ausführungsvarianten kann zum Verkrallen der Blechkralle 4, 8, 9 mit dem Schubkastenboden 11 in einfacher Weise in Richtung des Bodens manuell oder mit einem Werkzeug nachgedrückt werden.

### Bezugszeichenliste

- 1: Seitenzarge

- 2: Zargenwand
- 21: Kern
- 22: Innenwand
- 23: Außenwand

- 3: Laufschienenanbindung

- 4: Blechkralle
- 41: Zahn
- 42: Arretierbereich
- 43: Biegebereich
- 44: Gleitfläche
- 45: Rastelement

- 5: Adapter
- 6: Formteil

- 7: Auflage
- 71: Auflageebene
- 72: Öffnung
- 73: Aufnahmeraum
- 74: Anlagesteg
- 75: Stützsteg
- 76: Führungssteg
- 77: Wandabschnitt
- 78: Rastelement
- 79: Rastelement

- 8: Blechkralle
- 81: Zahn
- 82: Arretierbereich
- 83: Biegebereich
- 85: Rastelement

- 9: Blechkralle
- 91: Zahn
- 92: Arretierbereich
- 93: Biegebereich
- 95: Rastelement

- 10: Schubkasten
- 11: Schubkastenboden
- 12: Frontblende

- Z: Einführrichtung

## Patentansprüche

1. Adaptereinheit zur Verbindung eines Schubkastenbodens (11) mit einer Seitenzarge (1) eines Schubkastens (10), aufweisend
einen Adapter (5) mit einem Formteil (6) zur Anbindung an eine Zargenwand (2) der Seitenzarge (1), von dem sich winklig, insbesondere rechtwinklig, eine Auflage (7) mit einer Auflageebene (71) zur Auflage des Schubkastenbodens (11) erstreckt,
wenigstens eine in der Auflage (7) angeordnete Kralle mit wenigstens einem in den Schubkastenboden (11) eindrückbaren Zahn,
wobei die Kralle als an der Auflage (7) montierbare Blechkralle (4, 8, 9) ausgebildet ist,
wobei die Auflage (7) einen Aufnahmeraum (73) zur Aufnahme der Blechkralle (4, 8, 9) aufweist, in dem die Blechkralle (4, 8, 9) werkzeuglos montierbar ist,
wobei die Auflage (7) quaderförmig ausgebildet ist, wobei in der die Auflageebene (71) bildenden Seite der Auflage (7) wenigstens eine Öffnung (72) vorgesehen ist, aus der im montierten Zustand der Blechkralle (4, 8, 9) wenigstens ein Zahn (41, 81, 91) der Blechkralle (4, 8, 9) vorsteht,
wobei die Blechkralle (4, 8, 9) einen Arretierbereich (42, 82, 92) aufweist, von dem sich ein Biegebereich (43, 83, 93) erstreckt, an dem der wenigstens eine Zahn (41, 81, 91) angeformt ist,
**dadurch gekennzeichnet, dass**
der Arretierbereich (42, 82, 92) flächig ausgebildet ist, mit wenigstens einem aus der Fläche vorstehenden Rastelement (45, 85, 95), das mit einem dazu passenden Rastelement (78, 79) der Auflage (7) verrastbar ist.

2. Adaptereinheit nach Anspruch 1, **dadurch gekennzeichnet, dass** die Öffnung (72) fensterartig oder schlitzförmig ausgebildet ist.

3. Adaptereinheit nach einem der vorstehenden Ansprüche, **dadurch gekennzeichnet, dass** das Rastelement (45, 85, 95) als aus der Ebene des Arretierbereiches (42, 82, 92) winklig abstehende Rastnase ausgebildet ist, die im verrasteten Zustand in ein als Rastausnehmung ausgebildetes Rastelement (78, 79) der Auflage (7) vorsteht.

4. Adaptereinheit nach Anspruch 3, **dadurch gekennzeichnet, dass** das als Rastausnehmung ausgebildetes Rastelement (79) in einer zur Auflageebene (72) senkrechten Wand der Auflage (7) ausgebildet ist.

5. Adaptereinheit nach Anspruch 3, **dadurch gekennzeichnet, dass** das als Rastausnehmung ausgebildetes Rastelement (78) in einem zur Auflageebene (71) parallel versetzten Wandabschnitt (77) der Auflage (7) ausgebildet ist, auf dem der Arretierbereich (92) der Blechkralle (9) aufliegt.

6. Seitenzarge (1) für einen Schubkasten (10), mit einer Adaptereinheit zur Verbindung eines Schubkastenbodens (11) mit einer Zargenwand (2) der Seitenzarge (1) **dadurch gekennzeichnet, dass** die Adaptereinheit gemäß einem der vorstehenden Ansprüche ausgebildet ist.

7. Schubkasten (10) mit mindestens einer Seitenzarge (1) nach Anspruch 6.

## Claims

1. Adapter unit for connecting a drawer base (11) to a side frame (1) of a drawer (10), comprising
an adapter (5) having a shaped part (6) for connection to a frame wall (2) of the side frame (1), from which a support (7) with a support plane (71) extends at an angle, in particular at right angles, to the support of the drawer base (11),
at least one claw arranged in the support (7) having at least one tooth which can be pressed into the drawer base (11),
whereby the claw is designed as a sheet metal claw (4, 8, 9) that can be mounted on the support (7),
wherein the support (7) has a receiving space (73) for receiving the sheet metal claw (4, 8, 9), in which the sheet metal claw (4, 8, 9) can be mounted in a tool-free manner,
wherein the support (7) is of cuboidal design, wherein at least one opening (72) is provided in the side of the support (7) forming the support plane (71), from which opening (72) at least one tooth (41, 81, 91) projects in the assembled state of the sheet metal claw (4, 8, 9),
wherein the sheet metal claw (4, 8, 9) has a locking region (42, 82, 92) from which a bending portion (43, 83, 93) extends, on which the at least one tooth (41, 81, 91) is integrally formed,
**characterized in that**
the locking region (42, 82, 92) is of planar design, having at least one latching element (45, 85, 95) which projects from the surface and can be latched to a matching latching element (78, 79) of the support (7).

2. Adapter unit according to claim 1, **characterized in that** the opening (72) is of window-like or slot-shaped design.

3. Adapter unit according to one of the preceding claims, **characterized in that** the latching element (45, 85, 95) is designed as a latching lug which projects at an angle from the plane of the locking region (42, 82, 92) and, in the latched state, projects into a latching element (78, 79), designed as a latching recess, of the support (7).

4. Adapter unit according to claim 3, **characterized in that** the latching element (79) formed as a latching recess is formed in a wall of the support (7) perpendicular to the support plane (72).

5. Adapter unit according to claim 3, **characterized in that** the latching element (78) formed as a latching recess is formed in a wall section (77) of the support (7) which is offset parallel to the support plane (71) and on which the locking region (92) of the sheet metal claw (9) rests.

6. Side frame (1) for a drawer (10), having an adapter unit for connecting a drawer base (11) to a frame wall (2) of the side frame (1), **characterized in that** the adapter unit is designed according to one of the preceding claims.

7. Drawer (10) having at least one side frame (1) according to claim 6.

## Revendications

1. Unité d'adaptateur pour l'assemblage d'un fond de tiroir (11) avec un cadre latéral (1) d'un tiroir (10), comprenant
un adaptateur (5) avec une partie mise en forme (6) pour la liaison sur une paroi de cadre (2) du cadre latéral (1), à partir de laquelle un appui (7) avec un plan d'appui (71) pour l'appui du fond de tiroir (11) s'étend selon un angle, en particulier à angle droit,
au moins une griffe disposée sur l'appui (7) avec au moins une dent qui peut être enfoncée dans le fond de tiroir (11),
dans laquelle la griffe est conformée comme une griffe en tôle (4, 8, 9) qui peut être montée sur l'appui (7),
dans laquelle l'appui (7) comporte un réceptacle (73) pour recevoir la griffe en tôle (4, 8, 9), dans lequel la griffe en tôle (4, 8, 9) peut être montée sans outil,
dans laquelle l'appui (7) a une forme carrée, avec au moins une ouverture (72), par laquelle au moins une dent (41, 81, 91) de la griffe en tôle (4, 8, 9) dépasse quand la griffe en tôle (4, 8, 9) est montée, prévue dans le côté de l'appui (7) qui forme le plan d'appui (71),
dans laquelle la griffe en tôle (4, 8, 9) comporte une zone de blocage (42, 82, 92) à partir de laquelle s'étend une zone de pliage (43, 83, 93) sur laquelle l'au moins une dent (41, 81, 91) est formée,
caractérisée en ce quela zone de blocage (42, 82, 92) est plate, avec au moins un élément d'enclenchement (45, 85, 95) dépassant de la surface, qui peut être enclenché avec un élément d'enclenchement (78, 79) correspondant de l'appui (7).

2. Unité d'adaptateur selon la revendication 1, **caractérisée en ce que** l'ouverture (72) est en forme de fenêtre ou en forme de fente.

3. Unité d'adaptateur selon l'une des revendications précédentes, **caractérisée en ce que** l'élément d'enclenchement (45, 85, 95) est conformé comme un ergot d'enclenchement qui dépasse selon un angle du plan de la zone de blocage (42, 82, 92) et qui dépasse, dans l'état enclenché, dans un élément d'enclenchement (78, 79) de l'appui (7) conformé comme un creux d'enclenchement.

4. Unité d'adaptateur selon la revendication 3, **caractérisée en ce que** l'élément d'enclenchement (79) conformé comme un creux d'enclenchement est conformé comme une paroi de l'appui (7) perpendiculaire au plan d'appui (72).

5. Unité d'adaptateur selon la revendication 3, **caractérisée en ce que** l'élément d'enclenchement (78) conformé comme un creux d'enclenchement est formé dans une partie de paroi (77) de l'appui (7) décalée parallèlement au plan d'appui (71), sur laquelle repose la zone de blocage (92) de la griffe en tôle (9).

6. Cadre latéral (1) pour un tiroir (10), muni d'une unité d'adaptateur pour l'assemblage d'un fond de tiroir (11) avec une paroi de cadre (2) du cadre latéral (1), **caractérisé en ce que** l'unité d'adaptateur est conformée selon l'une des revendications précédentes.

7. Tiroir (10) avec au moins un cadre latéral (1) selon la revendication 6.
